# EUROPÄISCHE PATENTSCHRIFT

(11) **EP 0 315 892 B1**
(45) Veröffentlichungstag und Bekanntmachung des Hinweises auf die Patenterteilung: **18.08.1993**
(21) Anmeldenummer: 88118282.8
(22) Anmeldetag: 03.11.1988
(51) Int. Cl.: F41G 3/32

(54) **Prüfvorrichtung zum Überprüfen der Justiereinstellung und des Gleichlaufs von Waffe und Zieleinrichtung eines Kampffahrzeugs**
Test device for checking the bore sight and the parallelism between weapon and sighting means of a fighting vehicle
Dispositif de test pour la vérification du simbleautage et du parallélisme d'arme et de dispositif de visée d'un véhicule de combat

(30) Priorität: 12.11.1987 DE 3738474
(43) Veröffentlichungstag der Anmeldung: 17.05.1989
(73) Patentinhaber: Krauss-Maffei Aktiengesellschaft, 80997 München (DE)
(72) Erfinder: Francke, Erwin, Ing. (grad.), D-8038 Gröbenzell (DE); Handke, Rudolf, D-8000 München 2 (DE)

(56) Entgegenhaltungen:
- EP-A- 0 189 001
- DE-C- 3 246 805
- US-A- 3 734 627
- US-A- 4 762 411
- GB-A-1965 (A.D. 1909)

## Beschreibung

Die Erfindung bezieht sich auf eine Prüfvorrichtung für ein Waffensystem gemäß dem Oberbegriff des Patentanspruchs 1. Eine derartige Prüfvorrichtung ist aus der GB-A-1 965 (A.D. 1909) bekannt.

Bei einer aus der DE-C2-3 246 805 bekannten Prüfvorrichtung werden die Instrumente der Feuerleitanlage eines Kampffahrzeugs, die jeweils eine auf Zielpunkte richtbare Ziellinie aufweisen, mittels einer in kurzem Abstand vor dem Kampffahrzeug aufstellbaren Hohlspiegeleinrichtung, einer im Brennpunkt der Hohlspiegeleinrichtung angeordneten Bildflächeneinrichtung und einer Strahlenquelle überprüft einer Waffe adaptierbar ist und mit der mit parallelen, mit der Seelenachse zusammenliegenden Strahlen im Unendlichen ein Punkt abbildbar ist. Die parallelen Strahlen werden nach Reflexion an der Hohlspiegeleinrichtung auf der Bildflächeneinrichtung als Punkt abgebildet, der von den einzelnen Instrumenten, beispielsweise dem Richtschützenperiskop und dem Kommandantenperiskop betrachtet werden kann, deren Ziellinien in gleicher Weise nach Reflexion an der Hohlspiegeleinrichtung auf die Bildflächeneinrichtung auftreffen. Diese Justiervorrichtung ist aufwendig, da die Hohlspiegeleinrichtung zum einen große Abmessungen aufweist, damit sämtliche parallel gerichteten Zielstrahlen erfaßt werden können und zum anderen eine sehr große Genauigkeit erfordert, um die Zielstrahlen bzw. die Strahlen der in der Waffe angeordneten Strahlenquelle präzise im Brennpunkt auf dem Bildflächenelement zu fokussieren.

Aus der eingangs erwähnten GB-A-1 965 (A.D. 1909) ist es bereits bei einer Prüfvorrichtung für die Ziellinie eines Gewehrs bekannt, als Ablenkelemente ein Tripelprisma und ein Rhomboidprisma zu verwenden, die in zwei gelenkig miteinander verbundenen Längsarmen so gelagert sind, daß sich ihre Strahleneintritts- und -austrittsbereiche überlappen.

Aus der EP-A-0 189 001 ist eine Prüfvorrichtung bekannt, welche ein einziges, in einem Gehäuse eingebautes Tripelprisma aufweist.

Die Aufgabe der Erfindung besteht demgegenüber darin, eine Prüfvorrichtung der eingangs erwähnten Art zu schaffen, welche auch für Kampffahrzeuge verwendbar ist und gegenüber bislang für Kampffahrzeuge verwendbaren Prüfvorrichtungen einen geringeren gerätetechnischen Aufwand bei leichterer Handhabbarkeit und höherer Meßgenauigkeit aufweist.

Diese Aufgabe wird erfindungsgemäß durch die kennzeichnenden Merkmale des Patentanspruchs 1 gelöst.

Durch die erfindungsgemäße Aneinanderkopplung der Ein- und Ausgänge mehrerer Tripelelemente in jeweils einem der beiden Längsarme ergibt sich ein mäanderförmiger Strahlengang, der eine nahezu beliebige Parallelversetzung des eintretenden zum austretenden Strahl zuläßt. Ein besonderer Vorteil ist dadurch gegeben, daß eventuelle Ungenauigkeiten in der Zuordnung der Tripelelemente, z.B. ein Winkelversatz zwischen zwei benachbarten Tripelelementen, keinerlei Auswirkungen auf die Genauigkeit der Parallelitätsüberprüfung haben. Die Genauigkeit hängt allein von der Fertigungsgenauigkeit der einzelnen Prismen ab. Danmit ist auch die Stabilität der Halterung der Tripelelemente vollkommen unbedeutend.

In einer besonders bevorzugten Ausführungsform werden die Tripelelmente jeweils nur im Randbereich ausgenutzt. Das Tripelelemente kann daher in der Höhe bzw. parallel zur Fläche des Strahleneingangs sowie des Strahlenausgangsbereiches und zu beiden Seiten, im Parallelabstand zu einer Schnittkante zweier Reflexionsflächen des Tripelelementes abgeschnitten sein. Neben der Baugröße wird damit auch das Gewicht der Gesamtanordnung reduziert.

Zweckmäßigerweise sind die Tripelelemente in Längsarmen angeordnet, wobei es besonders vorteilhaft ist, zwei Längsarme über ein Drehgelenk zu koppeln. Damit läßt sich die Vorrichtung auf jeden beliebigen Parallelabstand einstellen. Das Gelenk liegt dabei an der Kopplungsstelle zwischen zwei Tripelelementen und kann die Strahlrichtung in keiner Weise beeinflussen. Eine Winkeländerung des Gelenkes ist auch auf die Bildaufrichtung ohne Einfluß, so daß ein über die in den Längsarmen angeordneten Tripelelemente übertragenes Bild keine zusätzliche Drehung erfährt. Bei geradzahliger Anzahl der Tripelelemente bleibt die Bildlage vom Eingang zum Ausgang erhalten, bei ungeradzahliger Anzahl wird das Bild seitenund höhenvertauscht. Um den in die Prüfvorrichtung eintretenden Strahl wieder auf das Prüfobjekt zu reflektieren ist eine ungerade Anzahl von Tripelelementen erforderlich. Aus diesem Grund ist in einem Längsarm ein Tripelelment mehr angeordnet als im anderen Längsarm.

Da die Gesamtgenauigkeit der Prüfvorrichtung nur von der Fertigungsgenauigkeit der einzelnen Tripelelemente abhängt, ist es vorteilhaft, in den Strahlengang des Prüfgerätes zwischen zwei Tripelelementen ein Korrekturelement einzufügen, wodurch sich eine extreme Genauigkeit bei der Herstellung der Tripelelemente erübrigt. Das Korrekturelement ermöglicht eine Korrektur der Strahleneinrichtung entsprechend der Summe aller Einzelfehler der Tripelelemente, so daß der Gesamtfehler auf Null reduzierbar ist.

In einer vorteilhaften Ausführungsform besteht das Korrekturelement aus gegeneinander verdrehbaren optischen Keilscheiben.

Weitere Vorteile ergeben sich aus der nachfolgenden Beschreibung anhand der Zeichnung und in Verbindung mit den Ansprüchen.

Es zeigt
- Fig. 1: in schematischer Darstellung das Grundprinzip einer aus Tripelelementen zusammengesetzten Prüfvorrichtung in Prüfstellung und
- Fig. 2: die Prüfvorrichtung nach Fig. 1 in der Selbstteststellung.

Die Figur 1 zeigt die Prüfvorrichtung 1, die sich aus zwei Längsarmen 2 und 3 zusammensetzt, die über ein Gelenk 4 miteinander verbunden sind. Die Längsarme 2 und 3 tragen jeweils eine Anzahl von Tripelelementen 5, von denen jedes drei im rechten Winkel zueinander stehende Reflexionsflächen 6, 7 und 8 aufweist. Die Reflexionsflächen können in optischen Tripelprismen oder Tripelspiegeln enthalten sein. Die geometrische Formgebung eines Tripelelementes ist im genaueren anhand der Fig. 4 bis 7 beschrieben. Jedes Tripelelement 5 enthält einen Strahleneingangsbereich 9 und einen Strahlenausgangsbereich 10, wobei die Tripelelemente 5 in den Längsarmen 2 und 3 jeweils so zueinander angeordnet sind daß dem Strahlenausgangsbereich 10 der Strahleneingangsbereich 9 des nachgeordneten Tripelelementes 5 gegenüber liegt.

Das Gelenk 4 weist einen freien Strahlendurchgang auf, in dem ein Korrekturelement 11 angeordnet ist, das gegeneinander verdrehbare optische Keilscheiben aufweist.

An den Enden weisen die Längsarme 2 und 3 Fensteröffnungen 12 und 13 auf.

Die die Tripelelemente 5 in den Längsarmen 2 und 3 durchlaufende Ziellinie 14 wird von einer aus einem Spiegelkollimator bestehenden Strahlenquelle 15 erzeugt, die in präziser Fixierung in der Mündung einer Waffe 16 bzw. Kanone derart befestigt ist, daß die Seelenachse 17 der Kanone mit der von der Strahlenquelle 15 erzeugten Ziellinie 14 zusammenfällt.

In der Strahlenquelle 15 ist ein Strichmarkenträger 18 (Fig. 2) angeordnet, mittels dem über die in den Strahlengang des Kommandantenperiskops 17 eintretende Ziellinie 14 eine die Justierstellung der Waffe 16 repräsentierende Strichmarke 19 im Okular 20 des Kommandantenperiskops 17 darstellbar ist. Eine eventuelle Ablage der Strichmarke 19 von der Visiermarkierung 21 des Kommandantenperiskops 17 zeigt somit die zu korrigierende Justierabweichung zwischen der Ziellinie der Kanone und der Visierlinie des Kommandantenperiskops an.

In gleicher Weise erfolgt die Überprüfung der Justierstellung in bezug auf das Richtschützenperiskop 22, wobei die Ziellinie 14 durch einfaches Verschwenken der Längsarme 2 und 3 um die Achse 4' des Gelenks 4 auf den Strahlengang des Richtschützenperiskops ausgerichtet werden kann.

Aufgrund der Verwendung eines Spiegelkollimators als Strahlenquelle 15 kann neben dem sichtbaren Wellenlängenbereich auch im Infrarot-Wellen-längenbereich z.B. 10 - Bereich emittiert werden, wodurch die Strichmarke 19 auch im Wärmebildgerät 23 abbildbar ist.

Zur Überprüfung des Lasersenders 24 wird die Fensteröffnung 13 in den Sendestrahl 25 des Lasersenders 24 und die Fensteröffnung 12 in den Strahlengang der Strahlenquelle 15 geschwenkt, wobei anstelle des Strichmarkenträgers 18 eine strahlungsempfindliche Platte eingeschwenkt wird, mit der die Strahlung des Lasersenders 24 sichtbar gemacht werden kann. Besonders sind hierfür mit phosphoreszierendem Material beschichtete Platten geeignet, da sie wiederverwendbar sind. Der Strichmarkenträger 18 und die strahlungempfindliche Platte sind dabei so angeordnet, daß sie je nach Bedarf in den Strahlengang der Strahlungsquelle 15 eingeschwenkt werden können. Die Lichtenergie des Lasers 24 wird über die Prüfvorrichtung zur Strahlungsquelle 15 gelenkt und erzeugt dort auf der strahlungsempfindlichen Platte einen nachleuchtenden Punkt ab. Die Winkellage dieses Punktes zu einem Periskop, beispielsweise dem Kommandantenperiskop 17 kann anschließend sichtbar gemacht werden, indem die Fensteröffnung 13 aus dem Sendestrahl 25 des Lasersenders 24 in den Strahlengang des Kommandantenperiskops 17 geschwenkt wird. Eine eventuelle Ablage des nachleuchtenden Punktes von der Visiermarkierung 21 des Kommandantenperiskops 17 zeigt die zu korrigierende Justierabweichung des Lasersenders 24 von dem vorher bereits justierten Kommandantenperiskops 17 an.

Die Fig. 2 zeigt die Prüfvorrichtung 1 in der Selbstteststellung in dem eine Überprüfung der Parallelität des eintretenden und des austretenden Strahls durchgeführt werden kann. Dies erfolgt dadurch, daß der Längsarm 3 parallel zum Längsarm 2 geklappt wird, so daß die in die Prufvorrichtung 1 eintretende Ziellinie 14' als auch die von der Prüfvorrichtung 1 austretende Ziellinie 14" von einer in der Strahlenquelle 15 angeordneten Beobachtungsvorrichtung betrachtet werden kann. Um dies trotz der unterschiedlichen Anzahl der Tripelelemente 5 zu ermöglichen, werden die Tripelelemente 5 im Längsarm 3 entsprechend länger ausgeführt.

Die erste Reflexionsfläche 6 an der Fensteröffnung 12 des ersten Längsarmes 2 ist als halbdurchlässiger Spiegel, z.B. teilverspiegelter Spiegel (sowohl für sichtbares als auch für IR-Licht) ausgeführt. Dadurch kann der aus der Strahlenquelle 15 austretende Strahl (Ziellinie 14') wieder in die Strahlenquelle 15 als reflektierter Strahl (Ziellinie 14") zurückgeführt werden und die Parallelität beider Strahlen überprüft werden. Dies geschieht mittels eines in der Strahlenquelle 15 bzw. im Spiegelkollimator angeordneten Strahlenteilers 26 durch den im Okular 27 zum einen die von einem Strichmarkenträger 18 erzeugte Strichmarke 19 der aus der Strahlenquelle 15 austretenden Ziellinie 14' und zum anderen die Strichmarke 19' der reflektierten Ziellinie 14" abbildbar ist. Eine eventuelle Ablage der reflektierten Strichmarke 19' von der Strichmarke 19 zeigt die Ungenauigkeit der Prüfvorrichtung 1 an, die über das Korrekturelement 11 beseitigt werden kann.

Zur Gleichlaufprüfung wird die Prüfvorrichtung 1 über ein entsprechendes Adaptionsteil (nicht dargestellt) an der Waffe 16 befestigt. In diesem Adaptionsteil ist eine seiten- und höhenrichtbare Halterung für den Spiegelkollimator integriert. Dieser ist unmittelbar vor dem optischen Eingang der Prüfvorrichtung angeordnet, so daß nach dem Schwenken der Prüfvorrichtung in die Sichtlinie des Zielgerätes die Strichmarke des Spiegelkollimators im Okular des Zielgerätes erscheint.

Nach dem Justieren des Spieglekollimators auf das Fadenkreuz des Zielgerätes kann die eigentliche Gleichlaufprüfung durchgeführt werden:

Einstellen des gewünschten Elevationswinkels, ggf. Nachführen der Prüfvorrichtung und Ablesen der Abweichung in Seite und Höhe anhand der Strichmarke

Die Gleichlaufprüfung von niçhtoptischen Zielgeräten erfordert wie bei der Justierüberprüfung ein separates Fernrohr welches am zu prüfenden elevierbaren Gerät angebracht wird.

## Patentansprüche

1. Vorrichtung zum Überprüfen der Justiereinstellung und des Gleichlaufs der Sicht- und Ziellinien eines Waffensystems, mit zwei gelenkig miteinander verbundenen Längsarmen, in denen Relexionsprismen angeordnet sind und welche einen einfallenden Lichtstrahl in jeder Gelenkstellung parallel versetzen, **dadurch gekennzeichnet,** daß in jedem Längsarm (2, 3) als Reflexionsprismen mehrere Tripelelemente (5) in zwei parellelen Reihen nebeneinander und jeweils gegenüberliegend in der Weise angeordnet sind, daß dem Strahlenausgangsbereich (10) eines Tripelelementes (5) jeweils der Strahleneingangsbereich (9) des nachgeordneten Tripelelementes (5) im wesentlichen parallel gegenüberliegend zugeordnet ist, und daß der zweite Längsarm (3) derart ausgebildet ist, daß in einer Selbstteststellung der Strahlenausgangsbereich (10) des Ausgangstripelelementes des zweiten Längsarms (3) mit dem Strahleneingangsbereich (9) des Eingangstripelelementes des ersten Längsarms (2) in Deckung bringbar ist.

2. Prüfvorrichtung nach Anspruch 1, **dadurch gekennzeichnet,** daß als Tripelelement (5) ein Tripelprisma vorgesehen ist.

3. Prüfvorrichtung nach Anspruch 1, **dadurch gekennzeichnet,** daß als Tripelelement ein Tripelspiegel vorgesehen ist, der drei im rechten Winkel zueinander angeordnete Oberflächenspiegel aufweist.

4. Prüfvorrichtung nach einem der Ansprüche 1 bis 3, **dadurch gekennzeichnet,** daß die Tripelelemente (5) in einem oder mehreren Längsarmen (2, 3) angeordnet sind, wobei an einem Ende eines Längsarmes ein Eingangstripelelement mit einem Strahleneingangsbereich (9) und am anderen Ende eines Längsarmes ein Ausgangstripelelement mit einem Strahlenausgangsbereich (10) angeordnet sind.

5. Prüfvorrichtung nach Anspruch 4, **dadurch gekennzeichnet,** daß die Längsarme (2, 3) in denen jeweils ein Eingangstripelelement und ein Ausgangstripelelement angeordnet sind über ein Gelenk (4) derart verbunden sind, daß die Strahlenaustrittsmittellinie des in dem einen Längsarm angeordneten Ausgangstripelelementes und die Strahleneintrittsmittellinie des in dem anderen Längsarm angeordneten Eingangstripelelementes mit der Gelenkachse (4') im wesentlichen zusammenfallen.

6. Prüfvorrichtung nach Anspruch 5, **dadurch gekennzeichnet,** daß
- die Reflexionsfläche (6) im Strahlenaustrittsbereich (9) an einer Fensteröffnung (12) des ersten Längsarmes (2) optisch halbtransparent ist,
- im Strahlengang der die Ziellinie (14) eines Elementes darstellenden Strahlungsquelle (15) eine Vorrichtung zur Erzeugung einer Strichmarke (19) und ein Strahlenteiler (26) angeordnet sind,
- vom Strahlenteiler (26) sowohl ein Bild der Strichmarke (19) als auch ein Bild des durch die Tripelelemente (5) beider Längsarme (2, 3) verlaufenden, die Strichmarke als Reflexionsbild (19') repräsentierenden Strahles (14') abgezweigt wird.

7. Prüfvorrichtung nach Anspruch 6, **dadurch gekennzeichnet,** daß in dem vom Strahlenteiler (26) abgezweigten Strahlengang Mittel zur Darstellung der abgezweigten Bilder (19, 19') angeordnet sind.

8. Prüfvorrichtung nach Anspruch 7, **dadurch gekennzeichnet,** daß die Mittel zur Darstellung der abgezweigten Bilder aus einer Mattscheibe bestehen.

9. Prüfvorrichtung nach einem der Ansprüche 1 bis 8, **dadurch gekennzeichnet,** daß im Strahlengang, ein Korrekturelement (11) angeordnet ist.

10. Prüfvorrichtung nach Anspruch 9, **dadurch gekennzeichnet,** daß das Korrekturelement (11) im Strahlengang zwischen dem ersten und dem zweiten Längsarm (2, 3 ) angeordnet ist.

11. Prüfvorrichtung nach den Ansprüchen 9 und 10, **dadurch gekennzeichnet,** daß das Korrekturelement (11) aus gegeneinander verdrehbaren optischen Keilscheiben besteht.

12. Prüfvorrichtung nach einem der Ansprüche 1 bis 11, **dadurch gekennzeichnet,** daß die Strahlenquelle (15) einen Strichmarkenträger (18) zur Erzeugung der Strichmarke (19) aufweist.

13. Prüfvorrichtung nach einem der Ansprüche 1 bis 11, **dadurch gekennzeichnet,** daß die Strahlenquelle (15) eine zur Sichtbarmachung eines Laserstrahls geeignete strahlungsempfindliche Platte angeordnet hat.

14. Prüfvorrichtung nach den Ansprüchen 12 und 13, **dadurch gekennzeichnet,** daß der Strichmarkenträger (18) und die strahlungsempfindliche Platte so angeordnet sind, daß sie wechselweise in den Strahlengang der Strahlenquelle (15) einschiebbar sind.

15. Prüfvorrichtung nach einem der Ansprüche 1 bis 14, **dadurch gekennzeichnet,** daß die Strahlungsquelle (15) ein Spiegelkollimator ist.

## Claims

1. Device for checking the adjustment and synchronisation of the sight and target lines of a weapon system having two longitudinal arms which are articulated to one another, in which reflecting prisms are arranged and which displace an incident beam of light in parallel in any position of articulation, characterised in that, in each longitudinal arm (2, 3), a plurality of triple elements (5) are arranged next to one another in two parallel rows and opposite one anotheras reflecting prisms such that the respective beam inlet region (9) of a subsequent triple element (5) is arranged substantially in parallel opposite the beam outlet region (10) of the triple element (5) and in that the second longitudinal arm (3) is designed such that, in a self-test position, the beam outlet region (10) of the outlet triple element of the second longitudinal arm (3) may be caused to overlap the beam inlet region (9) of the inlet triple element of the first longitudinal arm (2).

2. Testing device according to claim 1, characterised in that a triple prism is provided as a triple element (5).

3. Testing device according to claim 1, characterised in that a triple mirror having three surface mirrors arranged at right angles to one another is provided as a triple element.

4. Testing device according to one of claims 1 to 3, characterised in that the triple elements (5) are arranged in one or more longitudinal arms (2, 3), an inlet triple element with a beam inlet region (9) being arranged at one end of a longitudinal arm and an outlet triple element with a beam outlet region (10) being arranged at the other end of a longitudinal arm.

5. Testing device according to claim 4, characterised in that the longitudinal arms (2, 3) in which a respective inlet triple element and outlet triple element are arranged are connected by a joint (4) such that the beam outlet centre line of the outlet triple element arranged in one longitudinal arm and the beam inlet centre line of the inlet triple element arranged in the other longitudinal arm substantially coincide with the joint axis (4').

6. Testing device according to claim 5, characterised in that
- the reflecting face (6) in the beam outlet region (9) is optically semi-transparent at an aperture (12) of the first longitudinal arm (2),
- a device for producing a locating mark (19) and a beam splitter (26) are arranged in the beam path from the radiation source (15) representing the target line (14) of an element,
- an image of the locating mark (19) as well as an image of the beam (14') extending through the triple element (5) of the two longitudinal arms (2, 3) and representing the locating mark as a reflection image (19') branch from the beam splitter (26).

7. Testing device according to claim 6, characterised in that means for portraying the branched images (19, 19') are arranged in the beam path branched from the beam splitter (26).

8. Testing device according to claim 7, characterised in that the means for portraying the branched images consist of a pane of frosted glass.

9. Testing device according to one of claims 1 to 8, characterised in that a correcting element (11) is arranged in the beam path.

10. Testing device according to claim 9, characterised in that the correcting element (11) is arranged in the beam path between the first and the second longitudinal arm (2, 3).

11. Testing device according to claims 9 and 10, characterised in that the correcting element (11) consists of optical V-belt pulleys which are rotatable relative to one another.

12. Testing device according to one of claims 1 to 11, characterised in that the beam source (15) has a locating mark carrier (18) for producing the locating mark (19).

13. Testing device according to one of claims 1 to 11, characterised in that the beam source (15) has a radiation-sensitive plate which is suitable for rendering a laser beam visible.

14. Testing device according to claims 12 and 13, characterised in that the locating mark carrier (18) and the radiation-sensitive plate are arranged such that they may be inserted alternately into the beam path of the beam source (15).

15. Testing device according to one of claims 1 to 14, characterised in that the radiation source (15) is a mirror collimator.

## Revendications

1. Dispositif de test pour la vérification du simbleautage et du parallélisme des lignes visuelle et de mire d'un système d'arme, comprenant deux bras longitudinaux reliés l'un à l'autre de façon articulée, dans lesquels sont disposés des prismes de réflexion et qui décalent parallèlement à lui-même un rayon lumineux incident dans chaque position de l'articulation, caractérisé en ce que plusieurs éléments triples (5) sont juxtaposés en tant que prismes de réfléxion en deux rangées parallèles et sont disposés chaque fois l'un en face de l'autre dans chaque bras (2, 3), de manière qu'en regard de la zone de sortie des rayons (10) d'un élément triple (5) soit située chaque fois, essentiellement parallèlement à elle, la zone d'entrée des rayons (9) de l'élément triple (5) suivant, et que le second bras longitudinal (3) est réalisé de manière que dans une position d'autotest, la zone de sortie des rayons (10) de l'élément triple de sortie du second bras longitudinal (3) puisse être amenée en recouvrement avec la zone d'entrée des rayons (9) de l'élément triple d'entrée du premier bras longitudinal (2).

2. Dispositif de test selon la revendication 1, caractérisé en ce qu un prisme triple est prévu comme élément triple (5).

3. Dispositif de test selon la revendication 1, caractérisé en ce qu un miroir triple, présentant trois miroirs de surface disposés à angle droit l'un par rapport à l'autre, est prévu comme élément triple.

4. Dispositif de test selon une des revendications 1 à 3, caractérisé en ce que les éléments triples (5) sont placés dans un ou plusieurs bras longitudinaux (2, 3), un élément triple d'entrée, présentant une zone d'entrée des rayons (9), étant placé à une extrémité d'un bras longitudinal et un élément triple de sortie, présentant une zone de sortie des rayons (10), étant placé à l'autre extrémité d'un bras longitudinal.

5. Dispositif de test selon la revendication 4, caractérisé en ce que les bras longitudinaux (2, 3), dans chacun desquels sont placés un élément triple d'entrée et un élément triple de sortie, sont reliés entre eux par une articulation (4), de manière que l'axe de sortie des rayons de l'élément triple de sortie d'un bras longitudinal et l'axe d'entrée des rayons de l'élément triple d'entrée de l'autre bras longitudinal coïncident essentiellement avec l'axe d'articulation (4').

6. Dispositif de test selon la revendication 5, caractérisé en ce que
- la face de réflexion (6) située dans la zone de sortie des rayons (9) du premier bras longitudinal (2) est optiquement semi-transparente au droit d'une ouverture de fenêtre (12) de ce bras,
- un dispositif pour produire un trait de repère (19) et un séparateur de faisceau (26) sont placés dans la marche des rayons de la source de rayonnement (15) représentant la ligne de mire (14) d'un élément et
- le séparateur de faisceau (26) dévie à la fois une image du trait de repère (19) et une image du faisceau (14') traversant les éléments triples (5) des deux bras longitudinaux (2, 3) et représentant le trait de repère comme une image réfléchie (19').

7. Dispositif de test selon la revendication 6, caractérisé en ce que des moyens pour représenter les images déviées (19, 19') dont placés dans le faisceau dévié par le séparateur de faisceau (26).

8. Dispositif de test selon la revendication 7, caractérisé en ce que les moyens pour représenter les images déviées sont constitués par un verre dépoli.

9. Dispositif de test selon une des revendications 1 à 8, caractérisé en ce qu'un élément correcteur (11) est placé dans la marche des rayons.

10. Dispositif de test selon la revendication 9, caractérisé en ce que l'élément correcteur (11) est placé dans la marche des rayons entre le premier (2) et le second bras longitudinal (3).

11. Dispositif de test selon les revendications 9 et 10, caractérisé en ce que l'élément correcteur (11) est constitué de coins optiques discoïdes pouvant être tournés l'un par rapport à l'autre.

12. Dispositif de test selon une des revendications 1 à 11, caractérisé en ce que la source de rayonnement (15) présente un support (18) avec un trait de repère pour produire le trait de repère (19).

13. Dispositif de test selon une des revendications 1 à 11, caractérisé en ce que la source de rayonnement (15) contient une plaque sensible au rayonnement qui convient pour rendre visible un faisceau laser.

14. Dispositif de test selon les revendications 12 et 13, caractérisé en ce que le support (18) du trait de repère et la plaque sensible au rayonnement sont agencés de manière qu'ils puissent être introduits alternativement dans la marche des rayons de la source de rayonnement (15).

15. Dispositif de test selon une des revendications 1 à 14, caractérisé en ce que la source de rayonnement (15) est un collimateur à miroir.
